# EUROPÄISCHE PATENTSCHRIFT

(11) **EP 0 111 756 B1**
(45) Veröffentlichungstag und Bekanntmachung des Hinweises auf die Patenterteilung: **03.05.1989**
(21) Anmeldenummer: 83111419.4
(22) Anmeldetag: 15.11.1983
(51) Int. Cl.: H01R 25/00, H01R 27/00

(54) **Mehrfachsteckdose mit kontaktgebender, aufsteckbarer Abdeckplatte für Schutzkontaktstecker und Zweipol-Stecker**
Multiple socket with contact giving, mountable cover plate for plugs with a protective contact and bipolar plugs
Prise multiple à plaque de recouvrement montable permettant le contact pour fiches à contact protecteur et fiches bipolaires

(30) Priorität: 15.12.1982 DE 3246423
(43) Veröffentlichungstag der Anmeldung: 27.06.1984
(73) Patentinhaber: Asea Brown Boveri Aktiengesellschaft, 68309 Mannheim (DE)
(72) Erfinder: Otte, Günther, D-5860 Iserlohn (DE); Eickhoff, Willi, D-5800 Hagen (DE); Mittler, Leo, D-5882 Meinerzhagen (DE)
(74) Vertreter: Rupprecht, Klaus, Dipl.-Ing.

(56) Entgegenhaltungen:
- EP-A- 0 109 969
- CH-A- 460 901
- DE-A- 2 344 412
- DE-A- 2 612 490
- DE-A- 3 246 405
- DE-U- 7 700 238
- FR-A- 2 365 898

## Beschreibung

Die Erfindung betrifft eine Mehrfachsteckdose der im Oberbegriff des Anspruchs 1 genannten Art.

Zum Anschließen von elektrischen Geräten an das Netz sind nur solche Steckvorrichtungen zugelassen, die die jeweiligen Sicherheitsvorschriften erfüllen. Die wohl häufigste Art den Bedienenden vor gefährlichen Berührungsspannungen zu schützen, ist die Verwendung einer dreipoligen Steckvorrichtung. Der als Schutzkontakt wirkende dritte Pol sorgt dafür, daß bei Isolationsmängeln auftretende Fehlerströme gegen die Erde abgeleitet werden. Der Aufbau einer derartigen Schutzkontakt-Steckvorrichtung ist in den verschiedenen Ländern zum Teil recht unterschiedlich. In Deutschland ist die sogenannte Schuko-Steckvorrichtung genormt.

Eine weitere, in der Häufigkeit ihrer Anwendung ständig zunehmende Schutzmöglichkeit ist die Schutzisolierung. Durch die Isolierung wird von vornherein das Entstehen gefährlicher Fehlerströme oder Fehlerspannungen im Berührungsbereich des Bedienenden verhindert. Bei diesen Steckvorrichtungen kann dementsprechend, der als Schutzkontakt dienende dritte Pol entfallen, so daß eine wesentlich kleinere und handlichere Zweipol-Steckvorrichtung verwendet werden kann. Steckvorrichtungen dieser Art sind in Deutschland unter dem Namen Euro-Steckvorrichtung bekannt. Ein hierzu gehöriger Zweipol-Stecker paßt zwar in eine Schutzkontakt-Steckdose, ein Schutzkontakt-Stecker darf jedoch nicht in eine Zweipol-Steckdose passen, da hier der Schutzkontakt fehlt. Zweipol-Steckdosen sind deshalb im allgemeinen mit kleineren Stecköffnungen zur Aufnahme der Steckerstifte versehen, durch die die dickeren Steckerstifte eines Schutzkontakt-Steckers nicht hindurchpassen.

Der steigende Anteil der schutzisolierten Geräte hat dazu geführt, daß auch der Bedarf an Zweipol-Steckdosen gestiegen ist. Diese sind im Vergleich zu Schutzkontakt-Steckdosen nicht nur in ihrem Aufbau einfacher und damit billiger sondern vor allem kleiner, so daß auf der gleichen Fläche etwa die doppelte Anzahl montiert werden kann. Es werden deshalb bereits Steckdosen-Anordnungen gebaut, insbesondere beweglicher Art, wie z. B. Tischsteckdosen, bei denen neben Schutzkontakt-Steckdosen auch spezielle Zweipol-Steckdosen angeordnet sind. Um nun zu verhindern, daß an einigen Stellen eines installierten Hauses nur Zweipol-Steckdosen zur Verfügung stehen, sieht ein deutscher Normentwurf vor, daß bei der Montage von maximal zwei Zweipol-Steckdosen mindestens eine Schutzkontakt-Steckdose anzubringen ist.

Auch wenn der Normentwurf zunächst nur für einen territorial begrenzten Bereich gilt, so besitzt doch die ihm zugrundeliegende Forderung Allgemeingültigkeit. Die Erfindung geht nun von der Überlegung aus, daß der Installateur am sichersten dadurch zur Einhaltung bestimmter Vorschriften oder sachgerechter Empfehlungen zu bewegen ist, wenn das zur Verfügung stehende Installationsmaterial in optimaler Weise so vorbereitet ist, daß die unerwünschten Kombinationen gar nicht realisierbar sind.

Es ist weiterhin zu berücksichtigen, daß sich die Zahl der Geräte mit Zweipol-Stecker insbesondere in den letzten Jahren stark erhöht hat, so daß bereits erstellte Installationen diesem Umstand kaum Rechnung tragen. Es wird deshalb relativ oft erforderlich sein, bereits vorhandene Einrichtungen den neuen Gegebenheiten anzupassen, also z.B. bereits installierte Unterputzdosen mit einer Mehrfachsteckdose zu versehen.

Die DE-U-7 700 238 offenbart eine Mehrfach-Schutzkontaktsteckdose, insbesondere Doppel-Schutzkontaktsteckdose. Eine auf einem gemeinsamen Sockel neben einer Schutzkontakt-Steckdose integrierte Nichtschutzkontakt-Steckdose, insbesondere Euro-Steckdose ist hieraus jedoch nicht bekannt.

Die CH-A-460 901 offenbart einen Mehrfach-Steckkontakt mit einer Stromzuführung und zwei Stromausgängen. Der nach Art eines Adapters an Schutzkontakt-Steckdosen ausländischer Norm einsteckbare Steckkontakt weist eingangsseitig zwei Steckerstifte und einen Erdungsstift auf. Ausgangsseitig sind in jedem der beiden Schutzkontakt-Steckertöpfe Erdungsstifte vorhanden, welche über einen metallischen Leiter mit Schutzkontakt-Steckbuchsen verbunden sind. Mit dieser Steckvorrichtung ist es möglich, auf den jeweils vorhandenen Schutzkontakt-Steckertöpfen mehrere Steckerkontakte übereinander zu stecken, wodurch sich eine Vielzahl von Schutzkontakt-Steckertöpfen verwirklichen läßt. Ein Nichtschutzkontakt-Steckertopf, insbesondere ein für den Anschluß von schutzisolierten Eurosteckern vorgesehener Nichtschutzkontakt-Steckertopf ist aus diesem Stand der Technik ebenfalls nicht bekannt.

Die DE-A-2 344412 beschreibt eine für den Unterputz-Einbau vorgesehene Doppelsteckdose, deren Sockel Doppelkontaktfedern aufweist. Sie ermöglicht nebeneinander die Anordnung von entweder zwei Schuko- oder zwei Zweipol-Stekkern; nicht jedoch deren Kombination.

Ausgehend von dem in der DE-A-2 344 412 offenbarten Stand der Technik ist es Aufgabe der Erfindung, eine, einen Schutzkontakt-Steckertopf und mindestens einen Nichtschutzkontakt-Stekkertopf aufweisende Mehrfach-Steckdose zu schaffen, die unter Verwendung bereits installierter Unterputz-Schutzkontakt-Doppelstecksockel leicht umrüstbar ist und bei welcher die Höhe des Wandaufbaus weitgehend verringert ist.

Diese Aufgabe wird durch die im Anspruch 1 genannten Merkmale gelöst. Weitere Ausbildungen und Fortgestaltungen des Erfindungsgegenstandes sind in den Unteransprüchen gekennzeichnet.

Durch die untrennbare Vereinigung eines Schutzkontakt-Stecktopfes und eines Zweipol-Stecktopfes in einer Abdeckplatte ist sichergestellt, daß bei der Montage von Zweipol-Steckdosen gleichzeitig auch eine Schutzkontakt-Steckdose zur Verfügung steht. Da durch die Anordnung mehrerer Steckdosen nebeneinander die Abdeckplatte eine nicht reduzierbare Breite erreicht, überschreitet diese erheblich die Breite einer Unterputzdose und damit des in ihr befestigten Stecksockels. Die sich aus diesen räumlichen Verhältnissen ergebenden Kontaktierungsschwierigkeiten werden dadurch vermieden, daß an mindestens einem der Stecktöpfe Steckbuchsen befestigt sind. Außerdem stehen die gleichpoligen Steckbuchsen an den Stecktöpfen sowohl untereinander als auch mit den Steckbuchsen eines vormontierten Schutzkontakt-Stecksockels über elektrisch leitende Verbindungselemente in Verbindung.

Die Erfindung strebt an, außer bei der Abdeckplatte möglichst nur handelsübliche Bauteile zu verwenden. Es kann jedoch zweckmäßig sein, den Schutzkontakt-Stecksockel derart an die Abdeckplatte anzupassen, daß bei einem Doppel-Stecksockel unterhalb des Zweipol-Stecktopfes die Schutzkontaktelemente fehlen. In diesem Fall ist es vorteilhaft am Schutzkontakt-Stecksockel und der Abdeckplatte korrespondierende Kodierstücke zu befestigen, die ein verdrehtes Montieren der Abdeckplatte verhindern.

Vor allem dann, wenn um einen zentral angeordneten Schutzkontakt-Stecktopf mehrere Zweipol-Stecktöpfe angeordnet sind, ist es angebracht, nach Mitteln zu suchen, die eine gegenseitige Behinderung mehrerer Stecker beim Einstecken und Ausziehen weitgehend vermeiden. Ein solches Mittel wird dadurch geschafften, daß die Auflagefläche der Stecker bei den Zweipol-Stecktöpfen gegenüber der Auflagefläche der Stecker bei den Schutzkontakt-Stecktöpfen nach außen gekippt ist. Die eingesteckten Zweipol-Stecker sollen dabei mit der Oberfläche der Wand einen Winkel größer 90° bilden.

Ausführungsbeispiele der Erfindung sind in den Zeichnungen dargestellt und werden nachfolgend näher beschrieben.

Es zeigen:
Figur 1: Eine Mehrfachsteckdose mit aufsteckbarer Abdeckplatte, bei der die Kontaktierung mit einem handelsüblichen Mono-Stecksockel erfolgt.
Figur 2: Eine Mehrfachsteckdose, bei der die Kontaktierung in einem Doppel-Stecksockel erfolgt.
Figur 3: Eine Draufsicht auf die in Figur 2 im Schnitt dargestellte Mehrfachsteckdose.

Die Mehrfachsteckdose besteht aus einer Abdeckplatte 1, einer Unterputzdose 10, einem Stecksockel 4 und einem Tragring 9. In der Abdeckplatte 1 sind ein Schutzkontakt-Stecktopf 2 für einen Schutzkontakt-Stecker und ein Zweipol-Stecktopf 3 für zwei Zweipol-Stecker ausgebildet. Zumindest unterhalb des Zweipol-Stecktopfes 3 sind in einer Aussparung 15 Steckbuchsen unmittelbar an der Abdeckplatte 1 angebracht. Diese, sowie die meisten anderen Kontaktelemente sind in den Zeichnungen nicht dargestellt, da es sich um bekannte Ausführungen handelt und deren Anpassung an die jeweiligen Verhältnisse handwerkliche Maßnahmen sind.

Eine in Figur 1 dargestellte und im übrigen nicht beanspruchte Ausführungsform einer Mehrfach- steckdose ist so aufgebaut, daß ein handelsüblicher Mono-Stecksockel 4a für Schutzkontakt-Stekker Verwendung findet. Hierzu ist die Abdeckplatte 1 so aufgebaut, daß in Aussparungen 15, 16, die unterhalb der Stecktöpfe 2a, 3a ausgebildet sind, Steckbuchsen angeordnet werden können. Gleichpolige Steckbuchsen sind untereinander und mit Steckerelementen 5a verbunden, die zentral in die Steckbuchsen eines vormontierten Mono-Stecksockels 4a eingreifen. Da alle sowohl für den Schutzkontakt-Stecker wie auch für die Zweipol-Stecker benötigten Steckbuchsen an der Abdeckplatte befestigt sind, ergeben sich gleich große Aussparungen 15, 16 und damit auch in einer Ebene liegende Anschlagebenen 12a, 13a.

Figur 2 zeigt ein Ausführungsbeispiel der Mehrfachsteckdose nach der Erfindung.

Hierbei wird ein handelsüblicher Doppel-Stecksockel 4b für zwei Schutzkontakt-Stecker verwendet, wobei die Steckbuchsen und SchutzkontaktElemente einer der beiden Steckaufnahmen des Stecksockels 4b so angeordnet sind, daß sie mit den Stecköffnungen 6 des Schutzkontakt-Stecktopfes 2b fluchten. Bei dieser Ausführung liegen also alle Kontakte der Schutzkontakt-Steckdose im Stecksockel 4b und nicht in der Abdeckplatte 1b. Lediglich unterhalb des Zweipol-Stecktopfes 3b sind in einer Aussparung 15 die benötigten Steckbuchsen 7, 8 untergebracht und mit der Abdeckplatte 1 b mechanisch verbunden. An den vorzugsweise einstückig ausgebildeten gleichpoligen Steckbuchsen 7, 8 sind gleichzeitig auch Steckerelemente 5b angeformt. Die Form der einstückig ausgebildeten Steckbuchsen 7, 8 läßt Figur 3 erkennen.

Da nur unterhalb des zweipoligen Stecktopfes 3b eine Aussparung 15 mit Steckbuchsen 7, 8 ausgebildet ist, liegen die Anschlagebenen 12b, 13b der Stecker nicht mehr in einer Ebene. Außerdem ist der Zweipol-Stecktopf in seiner Tiefe wesentlich reduziert. Um dennoch das Einstecken eines Schutzkontakt-Steckers in die Zweipol-Steckdurchführungen 14 unmöglich zu machen, sind deren Durchmesser so klein ausgeführt, daß zwar die Steckerstifte von Zweipol-Steckern nicht aber diejenigen von Schutzkontakt-Steckern durchpassen.

## Patentansprüche

1. Mehrfachsteckdose mit einer Unterputz-Wandeinbaudose (10), einem in dieser festgelegten Tragring (9), einer Abdeckplatte (1b), welche einen für den Anschluß eines dreipoligen schutzkontaktierten ersten Steckers vorgesehenen Schutzkontakt-Steckertopf (2b) sowie mindestens einen für den Anschluß mindestens eines zweipoligen schutzisolierten zweiten Steckers vorgesehenen Nichtschutzkontakt-Steckertopf (3b) aufweist, und einem in die Unterputz-Wandeinbaudose (10) versenkten Schutzkontakt-Doppeistecksokkel (4b), welcher zwei, einem ersten Pol zugeordnete erste Stecksockel-Steckbuchsen und zwei einem zweiten Pol zugeordnete zweite Stecksockel-Steckbuchsen trägt, wobei gleichpolige Stecksokkel-Steckbuchsen untereinander elektrisch leitend verbunden sind, dadurch gekennzeichnet, daß in einer Aussparung (15) unmittelbar unterhalb von Steckerdurchführungen (14) des Nichtschutzkontakt-Steckertopfes (3b) und innerhalb der Abdeckplatte (1b) einem ersten Pol zugeordnete erste Abdeckplatten-Steckbuchsen (7) und einem zweiten Pol zugeordnete zweite Abdeckplatten-Steckbuchsen (8) angeordnet sind, wobei die jeweils gleichpoligen Abdeckplatten-Steckbuchsen (7, 8) untereinander einstückig verbunden sind sowie über jeweils angeformte Steckerelemente (5b) mit der elektrisch zugeordneten Stecksockel-Steckbuchse elektrisch leitend verbunden sind, daß im Schutzkontakt-Steckertopf (2b) vorhandene Steckerdurchführungen (6) mit den jeweils elektrisch zugeordneten Stecksockel-Steckbuchsen fluchten, daß eine den schutzisolierten zweiten Steckern als Anschlag dienende zweite Anschlagebene (12b) von der Oberfläche der Wand (11) weiter entfernt ist als eine dem schutzkontaktierten ersten Stecker als Anschlag dienende erste Anschlagebene (13b), wobei die Anschlagebenen (12b, 13b) sowohl zueinander als auch zur Wand (11) parallel verlaufen und daß die kreisförmigen Steckerdurchführungen (14) des Nichtschutzkontakt-Steckertopfes (3b) einen geringeren Durchmesser aufweisen als die kreisförmigen Steckerdurchführungen (6) des Schutzkontakt-Steckertopfes (2b).

2. Mehrfachsteckdose nach Anspruch 1, dadurch gekennzeichnet, daß der Nichtschutz-Stekkertopf (3b) vier für die Durchführung von zwei zweipoligen schutzisolierten zweiten Steckern vorgesehene Steckerdurchführungen (14) aufweist.

3. Mehrfachsteckdose nach Anspruch 1 oder 2, dadurch gekennzeichnet, daß neben oder anstelle der üblichen Befestigungsmittel, welche die Abdeckplatte (1) am Doppel-Stecksockel (4b) festhalten, Befestigungselemente vorgesehen sind, die am Tragring (9) oder der Unterputz-Wandeinbaudose (10) oder unmittelbar an der Wand (11) angreifen.

4. Mehrfachsteckdose nach einem der vorhergehenden Ansprüche, dadurch gekennzeichnet, daß die Abdeckplatten-Steckbuchsen (7, 8) durch Verankern oder Klemmen selbsthaltend in den Aussparungen (15) fixiert sind.

5. Mehrfachsteckdose nach einem der vorhergehenden Ansprüche, dadurch gekennzeichnet, daß am Doppel-Stecksockel (4b) unterhalb des Nichtschutzkontakt-Steckertopfes (3b) die Schutzkontaktelemente fehlen und an der Abdeckplatte (1) korrespondierende Codierstücke befestigt sind, die ein verdrehtes Montieren der Abdeckplatte (1) verhindern.

6. Mehrfachsteckdose nach einem der vorhergehenden Ansprüche, dadurch gekennzeichnet, daß die für zweipolige schutzisolierte zweite Stekker vorgesehene zweite Anschlagebene (12b) eines Nichtschutzkontakt-Steckertopfes (3b) gegenüber der dem schutzkontaktierten ersten Stecker als Anschlag dienenden ersten Anschlagebene (13b) derart nach außen weggeneigt ist, daß die eingesteckten zweiten Stecker mit der Oberfläche der Wand (11) einen Winkel größer 90° bilden.

## Claims

1. Multiple socket with a flush-mounted wall installation box (10), a support ring (9) which is fixed in the latter, a cover plate (1b), which exhibits an earth-contact plug cup (2b) provided for the connection of a first three-pin plug with earth contact and at least one non-earth-contact plug cup (3b) provided for the connection of at least one second two-pin all-insulated plug, and an earth-contact double plug socket (4b) which is recessed in the flush-mounted wall installation box (10) and which carries two first pin base socket contacts associated with a first pole and two second pin base socket contacts associated with a second pole, pin base socket contacts of the same polarity being electrically conductively connected to one another, characterized in that in a recess (15) immediately below plug lead-throughs (14) on the non-earth-contact plug cup (3b) and within the cover plate (1b) first cover plate socket contacts (7) associated with a first pole and second cover plate socket contacts (8) associated with a second pole are arranged, the cover plate socket contacts (7, 8) which are in each case of the same polarity, being connected to one another in one piece and are electrically conductively connected via plug elements (5b) moulded on in each case to the electrically associated pin base socket contacts, that plug lead-throughs (6) present in the earth-contact plug cup (2b) are flush with the pin base socket contacts in each case electrically associated with them, that a second stop level (12b) used as stop for the all-insulated second plugs is farther distant from the surface of the wall (11) than a first stop level (13b) used as stop for the first plug with earth contact, in which arrangement the stop levels (12b, 13b) are parallel both with respect to one another and to the wall (11) and that the circular plug lead-throughs (14) of the non-earth-contact plug cup (3b) exhibit a smaller diameter than the circular plug lead-throughs (6) of the earth-contact plug cup (2b).

2. Multiple socket according to Claim 1, characterized in that the non-earth plug cup (3b) exhibits four plug lead-throughs (14) provided for leading through two two-pin all-insulated second plugs.

3. Multiple socket according to Claim 1 or 2, characterized in that in addition to or instead of the usual mounting means, which hold the cover plate (1) against the double pin base (4b), mounting elements are provided which engage the support ring (9) or the flush-mounted wall installation box (10) or directly engage the wall (11).

4. Multiple socket according to one of the preceding claims, characterized in that the cover plate socket contacts (7, 8) are fixed in a self-holding manner in the recesses (15) by anchoring or clamping.

5. Multiple socket according to one of the preceding claims, characterized in that the earth-contact elements are missing at the double pin base (4b) below the non-earth-contact plug cup (3b) and corresponding coding pieces, which prevent the cover plate (1) from being mounted in a twisted manner, are attached to the cover plate (1).

6. Multiple socket according to one of the preceding claims, characterized in that the second stop level (12b), provided for second two-pin all-insulated plugs, of a non-earth-contact plug cup (3b) is inclined away towards the outside compared with the first stop level (13b) used as stop for the first plug with earth contact, in such a manner that the inserted second plugs form an angle greater than 90° with the surface of the wall (11).

## Revendications

1. Prise multiple comprenant une boîte de branchement murale encastrée (10), un anneau de retenue (9) fixé dans celle-ci, une plaque de recouvrement (1b) qui comporte une cuvette protégée (2b) prévue pour le raccordement d'une première prise mâle tripolaire à contact de protection ainsi qu'au moins une cuvette non protégée (3b) prévue pour le raccordement d'au moins une deuxième prise de courant mâle bipolaire à contact d'isolement, et un double socle de sécurité (4b) qui est noyé dans la boîte de branchement (10) et qui porte deux premières prises femelles associées à un premier pôle et deux secondes prises femelles associées à un second pôle, les prises femelles homopolaires étant électriquement reliées entre elles, caractérisée par le fait que dans un évidement (15), juste en-dessous des traversées (14) de la cuvette non protégée (3b) et à l'intérieur de la plaque de recouvrement (1b) sont installées des premières prises femelles (7) associées à un premier pôle et des secondes prises femelles (8) associées à un second pôle, les prises femelles (7, 8), respectivement homopolaires, étant reliées en une seule pièce les unes aux autres et étant électriquement raccordées à la prise femelle électriquement y associée par des éléments connecteurs (5b) respectivement façonnés d'une seule pièce, que deux traversées (6), prévues dans la cuvette protégée (2b), viennent au ras des fiches femelles respectivement électriquement associées, qu'un second plan (12b), servant de butée aux secindes prises mâles à contacts d'isolement, est à une plus grande distance de la surface du mur (11) qu'un premier plan (13b) servant de butée à la première prise mâle à contact de protection, les plans de butées (12b, 13b) étant disposés parallèlement entre eux ainsi qu'au mur (11) et que les traversées circulaires (14) de la cuvette (3b) non protégée ont un plus petit diamètre que les traversées circulaires (6) de la cuvette protégée (2b).

2. Prise multiple selon la revendication 1, caractérisée par le fait que la cuvette non protégée (3b) comporte quatre traversées (14) prévues pour le passage de deux secondes prises mâles bipolaires à isolement de protection.

3. Prise multiple selon la revendication 1 ou 2, caractérisée par le fait qu'en plus ou à la place des moyens de fixation usuels qui maintiennent la plaque de recouvrement (1) sur le double socle (4b), il est prévu des éléments de fixation qui agissent sur l'anneau de retenue (9), sur la boîte de branchement encastrée (10), ou directement sur le mur (11).

4. Prise multiple selon l'une des revendications précédentes, caractérisée par le fait que les prises femelles (7, 8) de la plaque de recouvrement sont fixées par ancrage ou serrage à auto-entretien dans les évidements (15).

5. Prise de courant selon l'une des revendications précédentes, caractérisée par le fait que sur le double socle (4b) en-dessous de la cuvette non protégée (3b) les éléments de contact protégés sont supprimés et que sur la plaque de recouvrement (1) sont fixés des éléments de codage correspondants qui empêchent un montage forcé de la plaque de recouvrement (1).

6. Prise multiple selon l'une des revendications précédentes, caractérisée par le fait que le second plan (12b) d'une cuvette à fiche (3b) sans contact de protection, servant de butée à des secondes fiches bipolaires à isolement de protection, est incliné vers l'extérieur par rapport au premier plan (13b) servant de butée à la première fiche à contact de protection de manière que les secondes fiches enfichées fassent un angle supérieur à 90° avec la surface de la paroi.
